# EUROPÄISCHE PATENTSCHRIFT

(11) **EP 2 710 923 B1**
(45) Veröffentlichungstag und Bekanntmachung des Hinweises auf die Patenterteilung: **18.07.2018**
(21) Anmeldenummer: 13004541.2
(22) Anmeldetag: 17.09.2013
(51) Int. Cl.: A47B 88/457

(54) **Möbel und Vorrichtung zur Bewegungskontrolle eines Möbelteils**
Furniture and device for controlling the movement of a piece of furniture
Meuble et dispositif destiné à contrôler le mouvement d'une pièce de meuble

(30) Priorität: 19.09.2012 DE 202012008994 U
(43) Veröffentlichungstag der Anmeldung: 26.03.2014
(73) Patentinhaber: Grass GmbH, 6973 Höchst (AT)
(72) Erfinder: Erdel, Tobias, D-71069 Sindelfingen (DE); Mintgen, Rolf, A-6850 Dornbirn (AT)
(74) Vertreter: Otten, Roth, Dobler & Partner mbB Patentanwälte

(56) Entgegenhaltungen:
- EP-A1- 2 454 969
- WO-A1-2005/093976
- WO-A1-2006/017863
- DE-A1-102007 003 451
- DE-A1-102008 010 768
- DE-C1- 19 540 056
- DE-U1-202007 016 660
- DE-U1-202010 010 478

## Beschreibung

### Stand der Technik

Im Möbelbereich sind Möbel mit einem Möbelkorpus, an dem ein angetrieben bewegbar geführtes Möbelteil aufgenommen ist, bekannt.

Die Bewegungsbeeinflussung des Möbelteils bzw. dessen Bewegungsvorgabe erfolgt insbesondere über einen mittels eines Antriebs bewegbaren Aktuator, welcher das Möbelteil relativ zum Möbelkorpus in Bewegung versetzt, insbesondere in wenigstens eine Bewegungsrichtung des Möbelteils.

Die DE 20 2007 016 660 U1 betrifft ein Möbel mit einer Einrichtung zur drahtlosen Übertragung von elektrischer Energie. Die DE 20 2010 010 478 U1 thematisiert eine Vorrichtung mit einem Sensor und einem Möbel.

Aus der WO 2006/017863 A1 ist eine Auslösung für bewegbare Möbelteile bekannt, wobei ein Schalter eine Ausstoßvorrichtung zum Ausstoßen des bewegbaren Möbelteils aktiviert.

Gemäß der EP 2 454 969 A1 wird eine höheneinstellbare Tischabstützung beschrieben.

Die DE 195 40 056 C1 beschäftigt sich mit einem kombinierten Bett-Nachttisch, wobei Energie für einen Motor durch Solarzellen bereitgestellt ist.

In der DE 10 2007 003 451 A1 wird ein Schrank mit einem oder mehreren Auszügen definiert, wobei im Schrankgehäuse ein Raummikrophon sowie jedem Auszug ein zugeordneter Festkörperschallsensor vorgesehen sind.

Aus der DE 10 2008 010 768 A1 ist ein Möbel mit einem Auszug, Tablar oder dergleichen in einem Möbelkorpusinneren zu entnehmen, wobei ein Frontelement mit einem Möbeleinbauteil über eine Antriebseinheit relativ zum Möbelkorpus in eine Öffnungsstellung überführbar ist.

### Aufgabe und Vorteile der Erfindung

Aufgabe der vorliegenden Erfindung ist es, bei Anordnungen der einleitend genannten Art die Betriebsführung zu verbessern, insbesondere im Hinblick auf einen Bedienkomfort des Möbels bzw. auf einen antriebseitigen Montage- und/oder Betriebsaufwand.

Diese Aufgabe wird durch die unabhängigen Ansprüche gelöst.

Die abhängigen Ansprüche zielen auf zweckmäßige und vorteilhafte Varianten der Erfindung ab.

Die Erfindung geht aus von einer Vorrichtung zur Bewegungskontrolle eines an einem Möbelkorpus bewegbar aufgenommenen Möbelteils, wobei die Vorrichtung einen elektrisch betreibbaren Aktuator umfasst, so dass im montierten Zustand der Vorrichtung abhängig von dem Betrieb des Aktuators das Möbelteil relativ zum Möbelkorpus mittels des Aktuators angetrieben bewegbar ist, wobei Gewinnungsmittel zur Gewinnung elektrischer Energie aus einer in der Umgebung der Gewinnungsmittel nicht leitungsgebunden vorhandenen Energieform vorgesehen sind, wobei die Gewinnungsmittel zur elektrischen Energieversorgung eines vorhandenen elektrisch arbeitenden Aktivators ausgebildet sind und wobei der Aktivator zum Auslösen des Betriebs des Aktuators durch eine Bedienaktion von außen vorgesehen ist.

Der Aktuator kann beispielsweise ein angetrieben verschwenkbar oder linear angetrieben bewegbares Element sein. Abhängig von der Bewegung bzw. Stellungsveränderung des Aktuators ist das Möbelteil relativ zum Möbelkorpus herausfahrbar bzw. herausschwenkbar und/oder in entgegengesetzter Richtung bewegbar.

Das Möbelteil kann über einen möglichen Bewegungsweg komplett angetrieben bewegt werden oder nur über eine Teilstrecke und ansonsten durch manuelles Einwirken einer Person bewegbar sein.

Der Aktuator ist insbesondere über einen Elektromotor bewegbar. Die Vorrichtung umfasst insbesondere eine Kontrolleinheit, beispielsweise eine Regel- oder Steuereinheit, welche den Betrieb des Aktuators insbesondere dessen Bewegung bzw. dessen Antrieb kontrolliert.

Das Möbelteil kann beispielsweise eine Schublade, ein Auszug, eine Möbeltür oder eine Möbelklappe sein.

Der wesentliche Aspekt der Erfindung liegt darin, dass die Gewinnungsmittel mechanische Bauteile umfassen, welche derart ausgebildet sind, bei einem Einwirken von außen auf einen Körper einen Körperschall im Möbelkorpus und/oder dem bewegbar aufgenommenen Möbelteil zu erzeugen, sodass mit dem erzeugten Körperschall dann eine Energieform bereitgestellt ist, die von den Gewinnungsmitteln zur Erzeugung der elektrischen Energie vollständig oder teilweise genutzt wird, womit der elektrische Betrieb des Aktuators und/oder des Aktivators ermöglicht wird. Der Körper ist Teil der mechanischen Bauteile. Mittels des Körpers wird abhängig von der Art und/oder Dauer des Einwirkens von außen der Körperschall generiert.

Vorteilhafterweise muss insbesondere keine kabelgebundene Versorgung des Aktivators durch eine entfernte bzw. externe Energiequelle vorgesehen bzw. installiert werden. Dies ist im Hinblick auf die Montage und den Nutzzustand des Möbels vorteilhaft.

Der Aktivator dient insbesondere dazu, abhängig vom Nutzerwunsch einen gewünschten Betriebszustand im Hinblick auf die angetriebene Bewegung des Möbelteils zu initiieren. Der Aktivator kann beispielsweise ein Bedienelement wie z. B. ein betätigbarer Schalter sein. Der Aktivator kann bevorzugt von außen bzw. einer Bedienseite des Möbels bedienbar sein, insbesondere am Möbelkorpus oder am Möbelteil vorhanden sein. So kann zum Beispiel auf Grundlage einer über den Aktivator erfolgten Bedien- bzw. Auslöseaktion durch eine Person, z. B. durch eine manuelle Betätigung, elektrische Energie für den Betrieb des Aktivators über die Gewinnungsmittel bereitgestellt werden. Dabei kann durch das Einwirken der Person die nicht kabelgebundene Energieform geliefert werden, welche dann von den Gewinnungsmitteln in elektrische Energie zum Betrieb des Aktivators bereitstellbar ist. Mit der damit einhergehenden Energieversorgung des Aktivators löst dieser den Betrieb des Aktuators aus, so dass in der Folge des angetriebenen Aktuators das bewegbare Möbelteil wie vom Nutzer gewünscht angetrieben bewegbar ist. Dabei kann der Aktuator über eine kabelgebundene insbesondere übliche Stromversorgung verfügen oder eine andere Stromversorgung aufweisen.

Der Aktivator kann entfernt von der Kontrolleinheit und/oder dem Antrieb des Aktuators sein. Falls keine Kabelverbindung des Aktivators eingerichtet ist, ist vorteilhafterweise eine kabellose Kommunikation zwischen dem Aktivator z. B. über vom Aktivator gesendete Signale und einem Empfänger der Signale eingerichtet, so dass in der Folge der Befehl zum Betrieb des Aktuators erfolgt und damit das Möbelteil angetrieben bewegt wird. Die Kommunikation zwischen dem Aktivator und dem Aktuator bzw. dem auf den Aktuator wirkenden Empfänger geschieht insbesondere mittels einer Signalübertragung per Funk.

Vorteilhafterweise ist die notwendige elektrische Energiemenge zur Signalübertragung vom Sender des Aktivators zum Empfänger in der Größenordnung, dass ggf. z. B. allein die mechanische Energieform wie z. B. Druckkräfte, die durch ein Einwirken von außen durch eine Person auf den Aktivator bereitgestellt wird, ausreicht, dass die über die Gewinnungsmittel erzeugte elektrische Energie die Signalübertragung ermöglicht.

Damit ist es insbesondere vorteilhaft möglich, völlig unabhängig von einem externen Stromversorgungsnetz den Aktivator zu betreiben.

Besonders vorteilhaft ist es, wenn der Aktivator als RFID-Chip (RFID: radio-frequency identification) ausgebildet ist bzw. einen solchen umfasst. Dabei kann die Energie in Form von elektromagnetischer Strahlung aufgefangen und energetisch verarbeitet werden, wobei insbesondere passive RFIDs genutzt werden. Ein passiver Transponder entnimmt dabei dem elektromagnetischen Feld die Betriebsspannung, wobei ein Teil der Energie an ein Lesegerät reflektiert wird.

Ein Aspekt der Erfindung liegt darin, dass die Gewinnungsmittel zur elektrischen Energieversorgung des Aktuators ausgebildet sind.

Die oben genannten Vorteile ergeben sich dabei entsprechend für den Betrieb des Aktuators. Dabei wird also die angetriebene Bewegung des bewegbaren Möbelteils durch den Aktuator bzw. dessen Antrieb durch über die Gewinnungsmittel erzeugte elektrische Energie ermöglicht.

Besonders vorteilhaft ist sowohl der Aktivator als auch der Aktuator allein mit der elektrischen Energie betreibbar, welche durch die Gewinnungsmittel bereitgesetllt ist. Der Betrieb des Möbels kann damit völlig losgelöst von einer externen bzw. kabelgebunden heranreichenden Energieversorgung realisiert sein.

Die den Gewinnungsmitteln für die Erzeugung elektrischer Energie zugänglichen Energieformen basieren auf unterschiedlichsten Phänomenen bzw. umfassen insbesondere mechanische Energie, elektromagnetische oder thermische Energie. Zum Beispiel kann Lichtenergie oder Energie von Radiowellen oder Energie von Schall- bzw. Druckwellenereignissen genutzt werden.

Weiter ist es vorteilhaft, dass die Gewinnungsmittel ein Umwandlungselement umfassen, das derart ausgebildet ist, bei Krafteinwirkung auf das Umwandlungselement elektrische Energie zu erzeugen. Mit dem Umwandlungselement können beispielsweise mechanische Einwirkungen, wobei eine Kraft bzw. ein Druck auf das Umwandlungselement wirkt, zur Erzeugung elektrischer Energie genutzt werden. Auf das Umwandlungselement kann direkt eingewirkt werden oder indirekt, beispielsweise durch Druck- bzw. Kraftübertragung von der Stelle des Einwirkens zum Beispiel auf den Möbelkorpus oder das Möbelteil zum Umwandlungselement, wo die eigentliche Umwandlung in elektrische Energie vonstatten geht. Die beschriebene Energiegewinnung basiert insbesondere auf dem piezoelektrischen Effekt, wobei die Gewinnungsmittel insbesondere ein Piezoelement umfassen.

Auch ist es vorteilhaft, dass die Gewinnungsmittel einen Funkschalter mit einem Piezoelement aufweisen. Vorteilhafterweise kann die elektrische Energie, welche für ein Funksignal des Funkschalters notwendig ist, durch das Piezoelement bereitgestellt werden. Dabei wird insbesondere durch eine Handbetätigung bzw. -auslösung des Funkschalters eine am Piezoelement wirksame bzw. verwertbare mechanische Energie bzw. Druckenergie in elektrische Spannung umgewandelt. Vorteilhaft ist auch, dass kabellos durch Einwirken auf den Funkschalter die Übertragung eines Signals vom Funkschalter an eine Empfangseinheit realisiert wird. Die Empfangseinheit kommuniziert mit der Kontrolleinheit bzw. ist insbesondere Teil der Kontrolleinheit. Die Kontrolleinheit verarbeitet dann das empfangene Signal vom Funkschalter und löst davon abhängig den Antrieb des Aktuators aus bzw. kontrolliert diesen so, dass in der Folge die angetriebene Bewegung des Möbelteils in gewünschter Weise erfolgt.

Gemäß einer vorteilhaften Modifikation des Erfindungsgegenstandes sind die Gewinnungsmittel derart ausgestaltet, aus einem hochfrequenten elektromagnetischen Wechselfeld elektrische Energie zu erzeugen. Damit können beispielsweise Radiowellen zur Gewinnung elektrischer Energie genutzt werden. Dies ist vorteilhaft, da Radiowellen in der Regel dauerhaft bzw. überall vorhanden sind.

Weiter ist es von Vorteil, dass die Gewinnungsmittel einen Transponder mit einer Antenne umfassen, sodass bei Vorhandensein eines hochfrequenten elektromagnetischen Wechselfeldes die Hochfrequenzenergie zur Gewinnung von elektrischer Energie dient.

Dies ist eine besonders bequeme und vorteilhafte Variante zur Energieerzeugung. Insbesondere ist die zur Gewinnung der elektrischen Energie genutzte Energieform vorteilhaft nicht körpergebunden vorhanden und nicht an eine Aktion des Nutzers des Möbels geknüpft.

Vorteilhaft kann gegebenenfalls ein Körperschall derart bereitgestellt und genutzt werden, welcher für das menschliche Ohr nicht oder kaum erfassbar ist, was damit für den Nutzer nicht problematisch dahingehend ist, dass andernfalls ein deutlich für eine Person hörbarer Körperschall ggf. als unangenehm empfunden wird.

Weiter ist es vorteilhaft, dass die Gewinnungsmittel ausgestaltet sind, einen dem Möbelkorpus und/oder dem bewegbar aufgenommenen Möbelteil zuordenbaren Körperschall für die Erzeugung elektrischer Energie zu nutzen. Damit ist es vorteilhaft möglich, über sämtliche körperlich vorhandene Bereiche des Möbels ein dort vorhandener Körperschall zur Erzeugung elektrischer Energie zu nutzen.

Eine weitere vorteilhafte Ausgestaltung des Erfindungsgegenstandes zeichnet sich dadurch aus, dass die Gewinnungsmittel ausgebildet sind, aus thermischer Energie elektrische Energie zu gewinnen. Man kann also insbesondere regelmäßig auftretende Wärmemengen am Möbel nutzen zum Beispiel aufgrund von Sonneneinstrahlung auf das Möbel oder in dessen Umgebung oder z. B. bei Küchenmöbeln durch beim Kochen entstehende Warme. Dies ist wirtschaftlich bzw. ökologisch vorteilhaft.

Alternativ ist es auch vorteilhaft, elektrische Energie aus Lichtenergie zu gewinnen. Lichtenergie wie auch thermische Energie steht in der Regel an Aufstellungsorten von Möbeln regelmäßig zur Verfügung, so dass hier eine vorteilhafte Variante zur erfindungsgemäßen Erzeugung elektrischer Energie bereitgestellt wird. Zur Stromerzeugung kann z. B. eine Photovoltaik-Einheit vorgesehen sein.

Auch ist es von Vorteil, dass die Gewinnungsmittel ausgebildet sind, aus einer im Nahbereich außerhalb des Möbelkorpus vorhandenen Energieform, die sich von einer elektrischen Energie unterscheidet, elektrische Energie zu gewinnen. So können beispielsweise mechanische Kräfte oder Schall bzw. Luftströmungseffekte, Licht und Temperatur zur Nutzung für die elektrische Energiegewinnung herangezogen werden. Beispielsweise können Energieformen, die durch Betreten eines Raumes durch Personen im Boden bzw. in Wänden des Raumes, in dem das Möbel steht, wozu Trittschall und Vibrationen gehören, zur Umwandlung über die Gewinnungsmittel in elektrische Energie genutzt werden.

Eine weitere vorteilhafte Variante der Erfindung sieht vor, dass die Gewinnungsmittel ausgebildet sind, aus einer am bzw. im Möbelkorpus und/oder dem bewegbaren Möbelteil vorhandenen Energieform, die sich von einer elektrischen Energie unterscheidet, elektrische Energie zu gewinnen. Damit werden die am Möbel selbst nicht leitungsgebunden vorhandenen Energieformen nutzbar.

Auch ist es besonders vorteilhaft, die Bewegungsenergie des im Regelbetrieb bewegten Möbelteils über die Gewinnungsmittel zur Gewinnung der elektrischen Energie zu nutzen. Das bewegbare Möbelteil wird im Regelbetrieb über eine technische Antriebseinheit zum Beispiel über einen Elektromotor zum Antrieb des Aktuators, oder über eine Person bzw. manuell bedingt bewegt.

Beispielsweise kann eine Möbelschublade, die durch Herausfahren und Einschieben oder eine Möbelklappe, die durch Herausschwenken und Einschwenken bewegt wird; die Bewegungsenergie liefern bzw. davon abgeleitete Energie liefern. Auch eine Berührung des Möbelkorpus oder des Möbelteils durch eine Person von außen und die damit verbundenen Vibrationen bzw. Druckkräfte auf das Möbel können für die Energiegewinnung genutzt werden.

Insbesondere ist es von Vorteil, dass Speichermittel zur Speicherung der von den Gewinnungsmitteln gewonnenen elektrischen Energie vorhanden sind. So kann beispielsweise eine ladbare Batterie bzw. ein Akku oder ein Kondensator vorgesehen sein, um mit den Gewinnungsmitteln gewonnene elektrische Energie zu speichern und insbes. zeitversetzt wieder an einen Stromverbraucher abzugeben. Die gespeicherte Energie dient insbesondere zum elektrischen Betrieb des Aktuators und/oder des Aktivators oder einer anderen strombetriebenen Einrichtung am Möbel.

Die in den Speichermitteln gespeicherte Energie kann aber auch für den Betrieb anderer Energieverbraucher bzw. elektrischer Geräte verwendet werden.

Damit lassen sich vorteilhafterweise auch größere Energiemengen bzw. Spannungen bereitstellen, was insbesondere bei Aktuatoren zum Bewegen größerer Möbelteile bzw. mit höherer Beladung notwendig ist.

Außerdem ist es dabei vorteilhaft, in Phasen, in welchen der Aktuator bzw. der Aktivator keine elektrische Energie benötigt, die durch die Gewinnungsmittel dann gewonnene elektrische Energie zu speichern, sodass diese nicht verloren geht.

Ein weiterer Aspekt der Erfindung liegt darin, dass Audiomittel vorhanden sind, mit denen der Betrieb des Aktuators abhängig von einem im Möbelkorpus und/oder im Möbelteil detektierbaren Körperschall auslösbar ist. Insbesondere ist es dabei vorteilhaft, dass abhängig von einem Körperschall, der beispielsweise durch eine Bedienaktion von außen bedingt ist, also beispielsweise ein Einwirken auf das Möbel durch eine Person, das Auslösen des Aktuators möglich ist. Dies stellt eine besonders elegante Variante einer Auslöseaktion zum angetriebenen Bewegen des Möbelteils dar. Besonders vorteilhaft ist es, dass die Audiomittel Klangelemente umfassen, welche abhängig von der Bedienaktion einen Körperschall im Möbelkorpus und/oder im Möbelteil erzeugen, welcher von einer Kontrolleinheit, welche den Betrieb des Aktuators kontrolliert, erfassbar und verarbeitbar ist. So kann vorteilhafter Weise über die Klangelemente ein Körperschall erzeugt werden, über welchen gezielt die Kontrolleinheiten und damit der Betrieb des Aktuators auslösbar ist.

Weiter wird vorgeschlagen, dass gemäß einer vorteilhaften Erfindungsvariante die Kontrolleinheit ausgebildet ist, auf ein hinterlegtes vorgebbares Profil eines Körperschalls im Möbelkorpus und/oder im Möbelteil für die Kontrolle des Betriebs des Aktuators zurückzugreifen. Das Profil ist insbesondere in der Kontrolleinheit hinterlegt, beispielsweise in bzw. auf entsprechenden Speichermitteln. Damit ist vorteilhafterweise ein Vergleich eines hinterlegten Profils mit einem detektierbaren Profil möglich, was z. B. mit Hilfe einer Recheneinheit der Kontrolleinheit erfolgt, wobei insbesondere bei Übereinstimmung des erfassten Profils und eines hinterlegten Profils, wobei sich die Übereinstimmung zumindest in einem vorgebbaren Maß bewegen muss, dies erkannt und der Aktuator angesteuert bzw. ausgelöst wird. So ist es vorteilhaft möglich, bewusst vorgegebene Aktionen von außen auf das Möbel für die Auslösung des Aktuators zu nutzen. Die hinterlegten Profile können z. B. mit einem Einlesevorgang erzeugt werden.

Andererseits wird ein versehentliches Einwirkung von außen auf das Möbel, beispielsweise ein unbewusstes oder ungewolltes Anstoßen am Möbel, hingegen nicht zu einem Auslösen des Aktuators führen, was gewünscht ist. Denn dann wird keine bzw. keine ausreichend hohe Übereinstimung zwischen dem hinterlegten bzw. bewusst vorgegebenen Profil und dem erfassten Profil aufgrund des Anstoßens erzielt. Die entsprechenden Kontrollvorgänge werden vorteilhaft von der Kontrolleinheit kontrolliert bzw. umgesetzt.

Es ist schließlich auch vorteilhaft, dass die Kontrolleinheit ausgebildet ist, ein Ist-Profil eines im Möbelkorpus und/oder im Möbelteil existierenden Körperschalls zu detektieren und den Aktuator abhängig von einem Vergleich mit einem in der Kontrolleinheit hinterlegten Referenz-Profil eines Körperschalls im Möbelkorpus und/oder im Möbelteil anzusteuern. Somit kann ganz gezielt der Aktuator und damit die Bewegung des Möbelteils durch vorgebbare Referenz-Profile von einem Körperschall geregelt bzw. kontrolliert werden.

Dies ist im Hinblick auf eine bequeme und problemlose Bedienung des Möbels von Vorteil.

Die Erfindung betrifft schließlich auch ein Möbel mit einer Vorrichtung gemäß einer der oben genannten Ausführungsarten.

Damit lassen sich die im Zusammenhang mit der erfindungsgemäßen Vorrichtung erläuterten Vorteile an einem erfindungsgemäßen Möbel realisieren.

### Figurenbeschreibung

Weitere Merkmale und Vorteile der Erfindung sind anhand schematisch dargestellter Ausführungsbeispiele der Erfindung näher erläutert.

Dabei sind teils die gleichen Bezugszeichen für sich entsprechende Teile der unterschiedlichen Ausführungsbeispiele verwendet. Die Figur 1 zeigt stark schematisiert ein erfindungsgemäßes Möbel bzw. eine erfindungsgemäße Vorrichtung an einem Möbel. Die Figuren 2 und 3 zeigen stark schematisiert jeweils ein nicht erfindungsgemäßes Möbel bzw. eine nicht erfindungsgemäße Vorrichtung an einem Möbel. Darin ist lediglich eine von zwei gegenüberliegenden Seitenwänden des Möbels gezeigt bzw. sind weitere Details nicht dargestellt.

Figur 1 betrifft ein erfindungsgemäßes Möbel 1 bzw. eine erfindungsgemäße Vorrichtung 2 zur Bewegungskontrolle eines als Möbelklappe 3 ausgebildeten bewegbaren Möbelteils. Ausgehend vom gezeigten Schließzustand ist die Möbelklappe 3 über als Scharnier 4 ausgebildete Führungsmittel relativ zu einem feststehenden Möbelkorpus 5 des Möbels 1 um eine zur Zeichenebene senkrechte Lagerachse 6 in Richtung P1 bzw. dazu entgegengesetzt schwenkbar aufgenommen. Teile der Vorrichtung 2 sind dabei sowohl im oberen als auch im unteren Bereich des Möbelkorpus 5 vorhanden. Das oben am Möbel 1 angeordnete Scharnier 4 umfasst beispielsweise zwei zwischen dem Möbelkorpus 5 bzw. einer Seitenwand 5a des Möbelkorpus 5 und der Möbelklappe 3 gelenkig wirkende Scharnierelemente 4a und 4b.

In den Figuren 1 bis 3 ist die zum Möbelkorpus 5 geschlossene Stellung der Möbelklappe 3 dargestellt. Zwischen einer Innenseite 3a der Möbelklappe 3 und einer Stirnseite 5b des Möbelkorpus 5 ist dabei ein Schließspalt 7 mit einer Breite a ausgebildet.

Die Scharnierelemente 4a und 4b bzw. das Scharnier 4 bilden einen elektrisch betreibbaren Aktuator der Vorrichtung 2, wobei hierfür ein auf das Scharnier wirkender Elektromotor 8 vorgesehen ist, so dass die Möbelklappe 3 relativ zum Möbelkorpus 5 angetrieben verschwenkbar ist. Die Vorrichtung 2 umfasst außerdem eine Kontrolleinheit 9 zur Kontrolle des Betriebs des Scharniers 4 bzw. des Elektromotors 8. Die Kontrolleinheit 9 umfasst insbesondere eine Rechner- bzw. Computereinheit und Speichermittel.

Für die Initiierung bzw. das Auslösen einer angetriebenen Öffnungsbewegung der Möbelklappe 3 gemäß Bewegungspfeil P1 aus der in Figur 1 gezeigten Schließstellung mittels des Aktuators bzw. des Scharniers 4, kann ein Nutzer auf eine Frontseite 3b der Möbelklappe 3 durch Druck gemäß des Kraftpfeils F einwirken und so die Möbelklappe 3 geringfügig entgegen der Richtung P1 verschwenken. Dabei kommt die Innenseite 3a der Möbelklappe 3 in Kontakt mit einem im unteren Bereich des Möbels 1 aufgenommenen versetzbaren Betätigungselement 10 bzw. Schaltelement der Vorrichtung 2. Das Betätigungselement 10 ist über eine vorgespannte Feder 11, die gegen das Betätigungselement 10 drückt, gemäß des Doppelpfeils P2 geringfügig versetzbar. Mit dem Betätigungselement 10 sind Audiomittel gekoppelt, um den Betrieb des Aktuators abhängig von einem im Möbel 1 detektierbaren Körperschall auszulösen und die Möbelklappe 3 zum Beispiel angetrieben zu öffnen.

Die Audiomittel umfassen Klangelemente, die hier beispielhaft ein auf einer Seite gezackt bzw. geriffelt ausgebildetes mechanisches Bauteil 12 am Betätigungselement 10 und ein damit zusammenwirkendes weiteres mechanischen Bauteil 13, das relativ zum Möbelkorpus 5 fixiert ist, umfassen. Bei einer Versetzbewegung des Betätigungselements 10 durch Eindrücken der Möbelklappe 3 wird das Bauteil 12 mit seiner geriffelten Seite an einer ebenfalls geriffelten Seite des Bauteils 13 reibend vorbeibewegt. Dabei entsteht ein Körperschall im Möbel 1. Der Körperschall wird von der Kontrolleinheit bzw. einer Einheit 14 erfasst, die Sensormittel zum Beispiel ein Mikrophon 15 umfasst. Der erfasste Körperschall kann als Auslösesignal zum Antrieb des Aktuators bzw. des Scharniers 4 dienen und/oder als nicht leitungsgebundene vorhandene Energieform über Gewinnungsmittel in elektrische Energie umgewandelt und genutzt werden.

Figur 2 unterscheidet sich von der Anordnung gemäß Figur 1 allein durch die Vorrichtung 16 zur Bewegungskontrolle der Möbelklappe 3. Die nicht erfindungsgemäße Vorrichtung 16 umfasst einen Funkschalter FS mit einem Piezoelement 17, welches mechanische Energie bzw. die auf das Betätigungselement 10 wirkende Druckkraft durch Eindrücken der Möbelklappe 3 gemäß der Kraft F in elektrische Energie umwandelt und damit Energie für einen Sender 18 bereitstellt, so dass der Sender 18 in der Folge ein nicht leitungsgebundenes Signal 19 bzw. Funksignal aussendet. Das Signal 19 wird von einer Antenne 20 im oben am Möbel 1 angeordneten Teil der Vorrichtung 16 erfasst und der Kontrolleinheit 9 zugeführt. Die Kontrolleinheit 9 gibt daraufhin den Befehl zum über den Elektromotor 8 angetriebenen Bewegen des Scharniers 4 und damit zum Aufschwenken der Möbelklappe 3.

Bei dem Ausführungsbeispiel gemäß Figur 1 umfasst ein Aktivator, der zum Auslösen des Aktuators dient, das Betätigungselement 10 und die Klangelemente 12 und 13 bzw. gemäß Figur 2 das Piezoelement und den Sender 18.

Eine weitere alternative nicht erfindungsgemäße Anordnung zeigt Figur 3, die sich allein durch die Vorrichtung 21 zur Bewegungskontrolle der Möbelklappe 3 von den anderen beiden Ausführungsbeispielen gemäß Figur 1 und 2 unterscheidet. Hier weist der Aktivator einen mit dem Betätigungselement 10 zusammenwirkenden RFID-Chip 22 auf, welcher von der Kontrolleinheit 9 durch ein erzeugtes elektromagnetisches Feld 23 abgefragt und gleichzeitig mit Energie versorgt wird. Bei einem Eindrücken der Möbelklappe 3 gemäß des Kraftpfeils F wird auf das Betätigungselement 10 eingewirkt, was zur Folge hat, dass dies über den RFID-Chip 22 von der Kontrolleinheit 9 registriert wird. Durch die Kontrolleinheit 9 ausgelöst wird in der Folge über den Elektromotor 8 das Scharnier 4 angetrieben bewegt und die Möbelklappe 3 aufgeschwenkt.

### Bezugszeichen:

- 1: Möbel
- 2: Vorrichtung
- 3: Möbelklappe
- 3a: Innenseite
- 3b: Frontseite
- 4: Scharnier
- 4a: Scharnierelement
- 4b: Scharnierelement
- 5: Möbelkorpus
- 5a: Seitenwand
- 5b: Stirnseite
- 6: Lagerachse
- 7: Schließspalt
- 8: Elektromotor
- 9: Kontrolleinheit
- 10: Betätigungselement
- 11: Feder
- 12: Bauteil
- 13: Bauteil
- 14: Einheit
- 15: Mikrophon
- 16: Vorrichtung
- 17: Piezoelement
- 18: Sender
- 19: Signal
- 20: Antenne
- 21: Vorrichtung
- 22: RFID-Chip
- 23: elektromagnetisches Feld

## Patentansprüche

1. Vorrichtung (2, 16, 21) zur Bewegungskontrolle eines an einem Möbelkorpus (5) bewegbar aufgenommenen Möbelteils (3), wobei die Vorrichtung einen elektrisch betreibbaren Aktuator (4) umfasst, so dass im montierten Zustand der Vorrichtung abhängig von dem Betrieb des Aktuators (4) das Möbelteil (3) relativ zum Möbelkorpus (5) mittels des Aktuators (4) angetrieben bewegbar ist, wobei Gewinnungsmittel zur Gewinnung elektrischer Energie aus einer in der Umgebung der Gewinnungsmittel nicht leitungsgebunden vorhandenen Energieform vorgesehen sind, und wobei die Gewinnungsmittel zur elektrischen Energieversorgung eines vorhandenen elektrisch arbeitenden Aktivators (17, 18, 20; 22) ausgebildet sind und wobei der Aktivator (17, 18, 20; 22) zum Auslösen des Betriebs des Aktuators (4) durch eine Bedienaktion von außen vorgesehen ist, **dadurch gekennzeichnet, dass** die Gewinnungsmittel mechanische Bauteile (12, 13) umfassen, welche derart ausgebildet sind, bei einem Einwirken von außen auf einen Körper der Teil der mechanischen Bauteile ist einen Körperschall im Möbelkorpus (5) und/oder dem bewegbar aufgenommenen Möbelteil (3) zu erzeugen, so dass mit dem erzeugten Körperschall dann eine Energieform bereitgestellt ist, die von den Gewinnungsmitteln zur Erzeugung der elektrischen Energie vollständig oder teilweise genutzt wird, womit der elektrische Betrieb des Aktuators und/oder des Aktivators ermöglicht wird.

2. Vorrichtung nach Anspruch 1, **dadurch gekennzeichnet, dass** die Gewinnungsmittel zur elektrischen Energieversorgung des Aktuators ausgebildet sind.

3. Vorrichtung nach einem der vorhergehenden Ansprüche, **dadurch gekennzeichnet, dass** die Gewinnungsmittel ein Umwandlungselement umfassen, das derart ausgebildet ist, bei Krafteinwirkung auf das Umwandlungselement elektrische Energie zu erzeugen.

4. Vorrichtung nach einem der vorhergehenden Ansprüche, **dadurch gekennzeichnet, dass** die Gewinnungsmittel einen Funkschalter mit einem Piezoelement (17) aufweisen.

5. Vorrichtung nach einem der vorhergehenden Ansprüche, **dadurch gekennzeichnet, dass** die Gewinnungsmittel derart ausgestaltet sind, aus einem hochfrequenten elektromagnetischen Wechselfeld elektrische Energie zu erzeugen.

6. Vorrichtung nach einem der vorhergehenden Ansprüche, **dadurch gekennzeichnet, dass** die Gewinnungsmittel einen Transponder mit einer Antenne umfassen, so dass bei Vorhandensein eines hochfrequenten elektromagnetischen Wechselfeldes die Hochfrequenzenergie zur Gewinnung von elektrischer Energie dient.

7. Vorrichtung nach einem der vorhergehenden Ansprüche, **dadurch gekennzeichnet, dass** die Gewinnungsmittel ausgestaltet sind, einen dem Möbelkorpus (5) und/oder dem bewegbar aufgenommenen Möbelteil (3) zuordenbaren Körperschall für die Erzeugung elektrischer Energie zu nutzen.

8. Vorrichtung nach einem der vorhergehenden Ansprüche, **dadurch gekennzeichnet, dass** die Gewinnungsmittel ausgebildet sind, aus thermischer Energie elektrische Energie zu gewinnen.

9. Vorrichtung nach einem der vorhergehenden Ansprüche, **dadurch gekennzeichnet, dass** die Gewinnungsmittel ausgebildet sind, aus einer im Nahbereich außerhalb des Möbelkorpus vorhandenen Energieform, die sich von einer elektrischen Energie unterscheidet, elektrische Energie zu gewinnen.

10. Vorrichtung nach einem der vorhergehenden Ansprüche, **dadurch gekennzeichnet, dass** die Gewinnungsmittel ausgebildet sind, aus einer am bzw. im Möbelkorpus (5) und/oder dem bewegbaren Möbelteil (3) vorhandenen Energieform, die sich von einer elektrischen Energie unterscheidet, elektrische Energie zu gewinnen.

11. Vorrichtung nach einem der vorhergehenden Ansprüche, **dadurch gekennzeichnet, dass** Speichermittel zur Speicherung der von den Gewinnungsmitteln gewonnenen elektrischen Energie vorhanden sind.

12. Vorrichtung nach einem der vorhergehenden Ansprüche, **dadurch gekennzeichnet, dass** Audiomittel vorhanden sind, mit denen der Betrieb des Aktuators abhängig von einem im Möbelkorpus und/oder im Möbelteil detektierbaren Körperschall auslösbar ist.

13. Vorrichtung nach Anspruchs 12, **dadurch gekennzeichnet, dass** die Audiomittel Klangelemente (12, 13) umfassen, welche abhängig von der Bedienaktion einen Körperschall im Möbelkorpus (5) und/oder im Möbelteil (3) erzeugen, welcher von einer Kontrolleinheit (9), welche den Betrieb des Aktuators (4) kontrolliert, erfassbar und verarbeitbar ist.

14. Vorrichtung nach Anspruch 12 oder Anspruch 13, **dadurch gekennzeichnet, dass** die Kontrolleinheit ausgebildet ist, auf ein hinterlegtes vorgebbares Profil eines Körperschalls im Möbelkorpus und/oder im Möbelteil für die Kontrolle des Betriebs des Aktuators zurückzugreifen.

15. Vorrichtung nach einem der Ansprüche 12 bis 14, **dadurch gekennzeichnet, dass** die Kontrolleinheit ausgebildet ist, ein Ist-Profil eines im Möbelkorpus und/oder im Möbelteil existierenden Körperschalls zu detektieren und den Aktuator abhängig von einem Vergleich mit einem in der Kontrolleinheit hinterlegten Referenz-Profil eines Körperschalls im Möbelkorpus und/oder im Möbelteil anzusteuern.

16. Möbel mit einer Vorrichtung nach einem der vorhergehenden Ansprüche.

## Claims

1. Device (2, 16, 21) for controlling the movement of a furniture part (3) mounted movably on a furniture body (5), wherein the device comprises an electrically operable actuator (4), so that in the assembled state of the device, as a function of the operation of the actuator (4), the furniture part (3) can be driven movably relative to the furniture body (5) by means of the actuator (4), wherein recovery means are provided for recovering electrical energy from a form of non-grid-bound energy provided in the area surrounding the recovery means, and wherein the recovery means are designed for supplying electrical power to an existing electrically operating activator (17, 18, 20; 22) and wherein the activator (17, 18, 20; 22) is provided for triggering the operation of the actuator (4) by means of an external operating action, **characterised in that** the recovery means comprise mechanical components (12, 13) which are designed such that with external action on a body, which forms part of the mechanical components, a structure-borne sound is produced in the furniture body (5) and/or the movably mounted furniture part (3), so that by means of the produced structure-borne sound a form of energy is provided which is used fully or partly by the recovery means to produce electrical energy, whereby the electrical operation of the actuator and/or activator is made possible.

2. Device according to claim 1, **characterised in that** the recovery means are designed for supplying electrical energy to the actuator.

3. Device according to any of the preceding claims, **characterised in that** the recovery means comprise a conversion element which is designed to produce electrical energy from the application of force on the conversion element.

4. Device according to any of the preceding claims, **characterised in that** the recovery means comprise a radio switch with a piezo element (17).

5. Device according to any of the preceding claims, **characterised in that** the recovery means are configured to produce electrical energy from a high-frequency electromagnetic alternating field.

6. Device according to any of the preceding claims, **characterised in that** the recovery means comprise a transponder with an aerial, so that in the presence of a high-frequency electromagnetic alternating field the high-frequency energy is used for recovering electrical energy.

7. Device according to any of the preceding claims, **characterised in that** the recovery means are configured to use a structure-borne sound attributable to the furniture body (5) and/or the movably mounted furniture part (3) for producing electrical energy.

8. Device according to any of the preceding claims, **characterised in that** the recovery means are designed to recover electrical energy from thermal energy.

9. Device according to any of the preceding claims, **characterised in that** the recovery means are designed to recover electrical energy from a form of energy available in the area outside the furniture body, which energy form differs from electrical energy.

10. Device according to any of the preceding claims, **characterised in that** the recovery means are designed to recover electrical energy from a form of energy provided on or in the furniture body (5) and/or the movable furniture part (3), which energy form differs from electrical energy.

11. Device according to any of the preceding claims, **characterised in that** storage means for storing the electrical energy recovered by the recovery means are provided.

12. Device according to any of the preceding claims, **characterised in that** audio means are provided, by means of which the operation of the actuator can be triggered as a function of a structure-borne sound detectable in the furniture body and/or in the furniture part.

13. Device according to claim 12, **characterised in that** the audio means comprise sound elements (12, 13), which as a function of the operating action produce a structure-borne sound in the furniture body (5) and/or in the furniture part (3), which can be detected and processed by a control unit (9) which controls the operation of the actuator (4).

14. Device according to claim 12 or claim 13, **characterised in that** the control unit is designed to refer to a saved predefinable profile of a structure-borne sound in the furniture body and/or in the furniture part for monitoring the operation of the actuator.

15. Device according to any of claims 12 to 14, **characterised in that** the control unit is designed to detect a current profile of a structure-borne sound in the furniture body and/or in the furniture part and to control the actuator as a function of a comparison with a reference profile of a structure-borne sound in the furniture body and/or in the furniture part saved in the control unit.

16. Piece of furniture comprising a device according to any of the preceding claims.

## Revendications

1. Dispositif (2, 16, 21) pour le contrôle du mouvement d'un élément de meuble (3) reçu mobile sur un corps de meuble (5), le dispositif comprenant un actionneur (4) à fonctionnement électrique, de sorte que, une fois le dispositif monté, l'élément de meuble (3) peut être déplacé par rapport au corps de meuble (5) en étant entraîné au moyen de l'actionneur (4) en fonction du fonctionnement de l'actionneur (4), des moyens de production étant prévus pour permettre de produire de l'énergie électrique à partir d'une forme d'énergie présente de manière non filaire dans l'environnement des moyens de production, et les moyens de production étant conçus pour alimenter en énergie électrique un activateur (17, 18, 20; 22) à fonctionnement électrique présent, et l'activateur (17, 18, 20 ; 22) étant destiné à déclencher le fonctionnement de l'actionneur (4) par le biais d'une action de commande de l'extérieur, **caractérisé en ce que** les moyens de production comprennent des éléments mécaniques (12, 13) qui sont conçus de sorte à produire un bruit de structure dans le corps de meuble (5) et/ou l'élément de meuble (3) reçu mobile lorsqu'une action est exercée de l'extérieur sur un corps faisant partie des éléments mécaniques, de sorte qu'une forme d'énergie est ensuite fournie au moyen du bruit de structure produit, laquelle est utilisée entièrement ou partiellement par les moyens de production pour produire l'énergie électrique, ce qui permet le fonctionnement électrique de l'actionneur et/ou de l'activateur.

2. Dispositif selon la revendication 1, **caractérisé en ce que** les moyens de production sont conçus pour alimenter l'actionneur en énergie électrique.

3. Dispositif selon l'une des revendications précédentes, **caractérisé en ce que** les moyens de production comprennent un élément de conversion conçu de manière à produire de l'énergie électrique lorsqu'une force est exercée sur l'élément de conversion.

4. Dispositif selon l'une des revendications précédentes, **caractérisé en ce que** les moyens de production présentent un interrupteur radio pourvu d'un élément piézoélectrique (17).

5. Dispositif selon l'une des revendications précédentes, **caractérisé en ce que** les moyens de production sont conçus de sorte à pouvoir produire une énergie électrique à partir d'un champ alternatif électromagnétique à haute fréquence.

6. Dispositif selon l'une des revendications précédentes, **caractérisé en ce que** les moyens de production comprennent un transpondeur pourvu d'une antenne, de sorte qu'en présence d'un champ alternatif électromagnétique à haute fréquence, l'énergie haute fréquence sert à produire de l'énergie électrique.

7. Dispositif selon l'une des revendications précédentes, **caractérisé en ce que,** pour la production d'énergie électrique, les moyens de production sont conçus pour utiliser un bruit de structure pouvant être attribué au corps de meuble (5) et/ou à l'élément de meuble (3) reçu mobile.

8. Dispositif selon l'une des revendications précédentes, **caractérisé en ce que** les moyens de production sont conçus pour produire de l'énergie électrique à partir d'énergie thermique.

9. Dispositif selon l'une des revendications précédentes, **caractérisé en ce que** les moyens de production sont conçus pour produire de l'énergie électrique à partir d'une forme d'énergie présente à proximité à l'extérieur du corps de meuble et qui est différente de l'énergie électrique.

10. Dispositif selon l'une des revendications précédentes, **caractérisé en ce que** les moyens de production sont conçus pour obtenir de l'énergie électrique à partir d'une forme d'énergie présente sur ou dans le corps de meuble (5) et/ou l'élément de meuble (3) mobile et qui est différente de l'énergie électrique.

11. Dispositif selon l'une des revendications précédentes, **caractérisé en ce que** des moyens de stockage sont présents pour stocker l'énergie électrique produite par les moyens de production.

12. Dispositif selon l'une des revendications précédentes, **caractérisé en ce que** des moyens audio sont présents avec les quels le fonctionnement de l'actionneur peut être déclenché en fonction d'un bruit de structure pouvant être détecté dans le corps de meuble et/ou dans l'élément de meuble.

13. Dispositif selon la revendication 12, **caractérisé en ce que** les moyens audio comprennent des éléments sonores (12, 13) qui produisent un bruit de structure dans le corps de meuble (5) et/ou dans l'élément de meuble (3) en fonction de l'action de commande, lequel bruit de structure peut être détecté et traité par une unité de contrôle (9) qui contrôle le fonctionnement de l'actionneur (4).

14. Dispositif selon la revendication 12 ou la revendication 13, **caractérisé en ce que** pour le contrôle du fonctionnement de l'actionneur, l'unité de contrôle est conçue pour avoir recours à un profil mémorisé pouvant être prédéfini d'un bruit de structure dans le corps de meuble et/ou dans l'élément de meuble.

15. Dispositif selon l'une des revendications 12 à 14, **caractérisé en ce que** l'unité de contrôle est conçue pour détecter un profil réel d'un bruit de structure existant dans le corps de meuble et/ou dans l'élément de meuble et pour commander l'actionneur en fonction d'une comparaison à un profil de référence, mémorisé dans l'unité de contrôle, d'un bruit de structure dans le corps de meuble et/ou dans l'élément de meuble.

16. Meuble avec un dispositif selon l'une des revendications précédentes.
